# EUROPÄISCHE PATENTSCHRIFT

(11) **EP 2 153 871 B1**
(45) Veröffentlichungstag und Bekanntmachung des Hinweises auf die Patenterteilung: **19.01.2011**
(21) Anmeldenummer: 08020652.7
(22) Anmeldetag: 27.11.2008
(51) Int. Cl.: A62B 35/04, E06C 7/18, A62B 1/14, A62B 1/10

(54) **Auffanggerät mit geschwindigkeitsabhängiger Kupplung**
Anti-fall device with speed-dependent clutch
Appareil anti-chute avec un embrayage dépendant de la vitesse

(30) Priorität: 05.08.2008 DE 202008010819 U
(43) Veröffentlichungstag der Anmeldung: 17.02.2010
(73) Patentinhaber: Skylotec GmbH, 56567 Neuwied (DE)
(72) Erfinder: Rinklake, Kai, 56567 Neuwied (DE); Osterberg, Martin, 56567 Neuwied (DE)
(74) Vertreter: Kandlbinder, Markus Christian

(56) Entgegenhaltungen:
- WO-A1-98/02210
- DE-U1-202006 002 559
- SU-A1- 1 301 417

## Beschreibung

Die vorliegende Erfindung betrifft Auffanggerät, insbesondere Steigschutzläufer, welches mit einer zu sichernden Person an einer als Sicherungseinrichtung dienenden beweglichen oder festen Führung, insbesondere Sicherungsschiene, Steigschutzleiter oder Sicherungsseil, mitläuft, mit einem Gehäuse und mit einem an dem Gehäuse um eine erste Achse drehbar gelagerten ersten Rad, welches derart angeordnet ist, dass es an der Sicherungseinrichtung abrollt, wobei das erste Rad eine Kupplung, insbesondere Fliehkraftkupplung, aufweist, wobei das Auffanggerät eine Befestigungsöse zum Anschlagen einer zu sichernden Person aufweist, wobei ein um eine zweite Achse schwenkbarer Hebel mit einem ersten Ende und einem zweiten Ende, zwischen denen die zweite Achse angeordnet ist, derart angeordnet und ausgebildet ist, dass das erstes Ende des Hebels an einem Riegel in einer Freigabeposition anschlägt und das zweite Ende des Hebels die Befestigungsöse derart aufweist, und ein schwenken des Hebels um die zweite Achse aufgrund einer Kraftbeaufschlagung der Befestigungsöse den Riegel derart betätigt, dass der Riegel von der Freigabeposition in eine Verriegelungsposition bewegt mit der Sicherungseinrichtung zusammenwirkend eine Bewegung des Auffanggerätes relativ zur Sicherungseinrichtung blockiert, gemäß dem Oberbegriff des Anspruchs 1.

Aus der WO 98/02210 ist ein gattungsgemäßes Auffanggerät bekannt, welches entlang eines Sicherungsträgers gleitet. Das Auffanggerät weist eine Detektionswalze auf, die an dem Sicherungsträger abrollt und oberhalb einer vorbestimmten Drehzahl mit einem Nocken reibschlüssig verbunden wird, so dass dieser Nocken gegen den Sicherungsträger gedrückt wird und eine Bewegung des Fallschutzgerätes entlang des Sicherungsträgers blockiert. Weiterhin weist das Auffanggerät einen Winkelhebel auf, der um eine Achse schwenkbar ist. An dem Winkelhebel ist eine Befestigungsöse zum Verbinden mit einer zu sichernden Person ausgebildet. Der Winkelhebel schlägt mit einem anderen Ende an dem Nocken an, so dass bei einem Verschwenken des Winkelhebels der Nocken gegen den Sicherungsträger gedrückt wird und eine Bewegung des Fallschutzgerätes entlang des Sicherungsträgers blockiert.

Aus der DE 20 2006 002 559 ist ein Steigschutzläufer bekannt, welcher mit einer zu sichernden Person an einer Sicherungseinrichtung, wie beispielsweise einer Sicherungsschiene, mitläuft. Dieser Steigschutzläufer umfasst ein Gehäuse und ein an dem Gehäuse um eine erste Achse drehbar gelagertes erstes Rad, welches derart angeordnet ist, dass es an der Sicherungseinrichtung abrollt. Dieses erste Rad weist eine Fliehkraftkupplung auf. Die Fliehkraftkupplung ist derart ausgebildet und angeordnet, dass diese das erste Rad bei überschreiten einer vorbestimmten Drehzahl des ersten Rades mit einem zweiten Rad kraftübertragend verbindet, wobei das zweite Rad derart angeordnet und ausgebildet ist, dass es sich bei kraftübertragender Verbindung zum ersten Rad über die Fliehkraftkupplung mit dem ersten Rad mitdreht und einen Riegel derart betätigt, dass sich der Riegel von einer Freigabeposition in eine Verriegelungsposition bewegt mit der Sicherungseinrichtung zusammenwirkend eine Bewegung des Auffanggerätes relativ zur Sicherungseinrichtung blockiert.

Aus der DE 10 2004 019 714 A1 ist ein mitlaufendes Auffanggerät bekannt, welches an einer vertikalen Sicherungsschiene gegen selbsttätige Abwärtsbewegung gehemmt angeordnet ist. Das mitlaufende Auffanggerät umfasst ein Bremsbetätigungsglied in Form eines Hebels, welches mit einem Gurtgeschirr einer zu sichernden Person verbindbar ist. Bei Beaufschlagung des Bremsbetätigungsgliedes mit einer nach abwärts gerichteten Kraft nimmt dieses einen arretierenden Zustand ein, so dass eine Bewegung des mitlaufenden Auffanggerätes in Abwärtsrichtung blockiert ist. Zusätzlich ist ein Sicherungsgerät vorgesehen, welches beim Sturz der gesicherten Person geschwindigkeits- und/oder beschleunigungsabhängig auslöst und eine Abwärtsbewegung des Auffanggerätes auch bei nicht abwärts beaufschlagtem Bremsbetätigungsglied verhindert.

Der Erfindung liegt die Aufgabe zugrunde, ein Auffanggerät hinsichtlich Sicherheit und Funktion zu verbessern.

Diese Aufgabe wird erfindungsgemäß durch ein Auffanggerät der o.g. Art mit den in Anspruch 1 gekennzeichneten Merkmalen gelöst. Vorteilhafte Ausgestaltungen der Erfindung sind in den weiteren Ansprüchen beschrieben.

Bei einem Auffanggerät der o.g. Art ist es erfindungsgemäß vorgesehen, dass die Kupplung derart ausgebildet und angeordnet ist, dass diese das erste Rad bei überschreiten einer vorbestimmten Drehzahl und/oder linearen Beschleunigung und/oder Drehwinkelbeschleunigung und/oder linearen Geschwindigkeit des ersten Rades mit einem zweiten Rad kraftübertragend verbindet, wobei das zweite Rad derart angeordnet und ausgebildet ist, dass es sich bei kraftübertragender Verbindung zum ersten Rad über die Fliehkraftkupplung mit dem ersten Rad mitdreht und den Riegel derart betätigt, dass der Riegel von der Freigabeposition in eine Verriegelungsposition bewegt mit der Sicherungseinrichtung zusammenwirkend eine Bewegung des Auffanggerätes relativ zur Sicherungseinrichtung blockiert, wobei_eine erste elastisch federnde Vorrichtung vorgesehen ist, welche den Riegel in Richtung der Freigabeposition mit einer vorbestimmten ersten Kraft beaufschlagt, wobei eine zweite elastisch federnde Vorrichtung vorgesehen ist, welche den Hebel gegen den Riegel in Richtung der Verriegelungsposition mit einer vorbestimmten zweiten Kraft beaufschlagt, wobei die zweite elastisch federnde Vorrichtung derart ausgebildet ist, dass die vorbestimmte zweite Kraft größer ist als die vorbestimmte erste Kraft.

Dies hat den Vorteil, dass das Auffanggerät sowohl eine geschwindigkeitsgesteuerte als auch eine durch das Verbindungselement an der Befestigungsöse zuggesteuerte Sicherung aufweist, die unabhängig voneinander bei einem Sturz der gesicherten Person eine Bewegung des Auffanggerätes entlang der Sicherungseinrichtung und in Richtung des Sturzes auffängt und blockiert. Durch die Anordnung und Ausbildung der elastischen Federelemente befindet sich der Riegel in seiner Grundstellung unabhängig von der Ausrichtung des Auffanggerätes relativ zu einer Schwerkraftrichtung in der Verriegelungsposition, so dass sich eine verbesserte Sicherheit ergibt.

In einer bevorzugten Ausführungsform ist der Riegel drehfest mit dem zweiten Rad verbunden, so dass dieser bei Auslösen der Fliehkraftkupplung direkt von dem sich mit dem ersten Rad mitdrehenden zweiten Rad in die Verriegelungsposition bewegt wird.

Der Riegel ist beispielsweise derart ausgebildet ist, dass dieser in der Verriegelungsposition in eine Ausnehmung in der Sicherungseinrichtung eingreift und eine formschlüssige Verbindung zwischen dem Auffanggerät und der Sicherungseinrichtung herstellt.

Dadurch, dass die Fliehkraftkupplung derart ausgebildet ist, dass diese die kraftübertragende Verbindung zwischen erstem und zweitem Rad ab und oberhalb der vorbestimmten Drehzahl des ersten Rades unabgängig von der Drehrichtung des ersten Rades herstellt, kann eine gesicherte Person entlang ein und derselben Sicherungseinrichtung auch wieder absteigen, beispielsweise beim Übersteigen von Kuppeln, ohne dass dazu das Auffanggerät umgesetzt werden muss.

In einer besonders bevorzugten Ausführungsform sind das zweite Rad und das erste Rad gemeinsam auf der ersten Achse als gemeinsame Drehachse angeordnet, wobei bevorzugt das zweite Rad innerhalb eines Außenumfangs des ersten Rades angeordnet ist.

Die Erfindung wird im Folgenden anhand der Zeichnung näher erläutert. Diese zeigt in:
- Fig. 1: eine bevorzugte Ausführungsform eines erfindungsgemäßen Auffanggerätes in Schnittansicht und
- Fig. 2: die Ausführungsform des erfindungsgemäßen Auffanggerätes gemäß Fig. 1 in perspektivischer, teilweise aufgebrochener Ansicht auf eine erste Seite des Auffanggerätes

Die aus den Fig. 1 und 2 ersichtliche, bevorzugte Ausführungsform eines erfindungsgemäßen Auffanggerätes umfasst ein Gehäuse 10, ein erstes Rad 12, ein zweites Rad 14, einen Fangriegel bzw. Riegel 16 und eine Befestigungsöse 18 zum Befestigen eines nicht dargestellten Auffanggurtes einer zu sichernden Person (nicht dargestellt) mittels eines nicht dargestellten Verbindungselements, beispielsweise mittels eines Karabinerhakens. Das erste Rad 12 ist um eine erste Achse 20 drehbar gelagert. Der Riegel 16 ist um die erste Achse 20 an dem Gehäuse 10 schwenkbar gelagert. Das erste Rad 12 ist derart angeordnet, dass es mit seinem äußeren Umfang gegen eine Sicherungseinrichtung (nicht dargestellt) beispielsweise in Form einer Sicherungsschiene gedrückt wird und bei einer Bewegung des Gehäuses 10 relativ zur Sicherungseinrichtung an dieser abrollt. Somit ist ersichtlich, dass eine Rotationsgeschwindigkeit des ersten Rades 12 umso höher ist, je schneller sich das Gehäuse 10 relativ zum Sicherungseinrichtung bewegt.

Das zweite Rad 14 ist ebenfalls drehbar und radial innerhalb des ersten Rades 12 auf der ersten Achse 20 derart angeordnet, dass sich das zweite Rad 14 relativ zum und unabhängig vom ersten Rad 12 drehen lässt. Gleichzeitig ist das zweite Rad drehfest mit dem Riegel 16 verbunden. In dem ersten Rad 12 ist eine Fliehkraftkupplung (nicht dargestellt) angeordnet, die unter dem Einfluss einer Zentripetalkraft gegen die Kraft eines Federmittels eine reibschlüssige und/oder formschlüssige Verbindung zwischen dem ersten Rad 12 und dem zweiten Rad 14 herstellt. Auf diese Weise stellt die Fliehkraftkupplung eine drehfeste Verbindung zwischen dem ersten Rad 12 und dem zweiten Rad 14 her, wenn die Rotationsgeschwindigkeit des ersten Rads 12 einen vorbestimmten Wert überschreitet. Dadurch nimmt das erste Rad 12 das zweite Rad 14 mit, so dass sich bei eingerasteter Fliehkraftkupplung das zweite Rad 14 mit dem ersten Rad 12 mitdreht. Eine das Gehäuse 10 gegenüber der Sicherungsschiene bremsende Kraft wird daher nicht von dem ersten Rad 12 übertragen. Dieses nimmt lediglich die Geschwindigkeit des Auffanggerätes relativ zur Sicherungsschiene ab und dreht abhängig von der Rotationsgeschwindigkeit das zweite Rad 14 mit.

Der Riegel 16 ist am Gehäuse 10 zwischen einer Freigabeposition und einer Verriegelungsposition hin und her bewegbar bzw. um die erste Achse 10 schwenkbar angeordnet. In der Verriegelungsposition, wie in Fig. 1 dargestellt, greift der Riegel 16 in eine Ausnehmung (nicht dargestellt) der Sicherungseinrichtung und stellt dadurch eine formschlüssige Verbindung zwischen dem Gehäuse 10 des Auffanggerätes und der Sicherungseinrichtung her. Dadurch ist eine Bewegung des Auffanggerätes relativ zur Sicherungseinrichtung blockiert. Dieser Zustand tritt ein, wenn eine abgestürzte Person von dem Auffanggerät aufgefangen wurde. In der Freigabeposition, wie in Fig. 2 dargestellt, ist der Riegel 16 zurückgezogen und es besteht keine formschlüssige Verbindung zwischen dem Gehäuse 10 des Auffanggerätes und der Sicherungseinrichtung. Ein erstes Federelement 22 stützt sich einerseits am Gehäuse 10 und andererseits am Riegel 16 ab, so dass das erste Federelement 22 den Riegel 16 in Richtung der Verriegelungsposition mit Kraft beaufschlagt. Statt einer formschlüssigen Verbindung kann auch eine reibschlüssige Verbindung vorgesehen sein.

Weiterhin ist ein um eine zweite Achse 24, welche in dem Gehäuse 10 von der ersten Achse 20 beabstandet ist, schwenkbarer Hebel 26 mit einem ersten Ende 28 und einem zweiten Ende 30, zwischen denen die zweite Achse 24 angeordnet ist, derart angeordnet und ausgebildet ist, dass das erstes Ende 28 des Hebels 26 an dem Riegel 16 in der Freigabeposition anschlägt und das zweites Ende 30 des Hebels 26 die Befestigungsöse 18 aufweist. Ein schwenken des Hebels 26 um die zweite Achse 24 aufgrund einer Kraftbeaufschlagung der Befestigungsöse 18 betätigt den Riegel 16 derart, dass sich der Riegel 16 von der Freigabeposition (Fig. 2) in die Verriegelungsposition (Fig. 1) bewegt, in der der Riegel 16 aus dem Gehäuse heraus ragt, und mit der Sicherungseinrichtung zusammenwirkend eine Bewegung des Auffanggerätes relativ zur Sicherungseinrichtung blockiert.

Ein zweites Federelement 32 stützt sich einerseits am Gehäuse 10 und andererseits am Hebel 26 ab, so dass das zweite Federelement 32 das erste Ende 28 des Hebels 26 gegen den Riegel 16 in Richtung der Verriegelungsposition entgegen der Krafteinwirkung des ersten Federelementes 22 drückt. Das erste Federelement 22 und das zweite Federelemente sind dabei derart angeordnet und ausgebildet, dass die von dem zweiten Federelement 32 auf den Riegel 16 ausgeübte Kraft größer ist als die von dem ersten Federelement 22 auf den Riegel 16 ausgeübte Kraft. Auf diese Weise befindet sich der Riegel 16 ohne weitere äußere Krafteinwirkung in der Verriegelungsposition, wie in Fig. 1 dargestellt. Erst eine entsprechende Krafteinwirkung (Rückenzug) in Richtung von Pfeil 34 auf die Befestigungsöse 18 und damit das zweite Ende 30 des Hebels 26, entlastet den Riegel 16 im Bereich der Anlage des ersten Endes 28 des Hebels 26 an dem Riegel 16, so dass das erste Federelement 22 den Riegel 16 in die Freigabeposition bewegt, wie in Fig. 2 dargestellt. In dieser Stellung ist das Auffanggerät frei entlang der Sicherungseinrichtung bewegbar und die an dem Auffanggerät gesicherte Person kann entlang der Sicherungseinrichtung auf- bzw. absteigen.

Im Falle eines Sturzes der mit dem Auffanggerät gesicherte Person entfällt üblicherweise der Rückenzug, so dass der Riegel 16 von dem zweiten Federelement 32 gegen die Kraft des ersten Federelementes 22 in die Verriegelungsposition bewegt wird. Das Auffanggerät ist dadurch gegen eine Relativbewegung zur Sicherungseinrichtung gesperrt und der Fall bzw. Sturz der gesicherten Person wird aufgefangen.

Zusätzlich ist durch die erfindungsgemäße Ausbildung des Auffanggerätes ein zweiter Mechanismus zum Sperren des Auffanggerätes gegen eine Relativbewegung zur Sicherungseinrichtung ausgestattet, wobei dieser zweite Mechanismus unabhängig von der Stellung des Hebels 26 arbeitet. Sollte der Sturz der gesicherten Person nämlich nicht zu einem Verschwenken des Hebels 26 mit entsprechender Umstellung des Riegels 16 in die Verriegelungsposition führen, beispielsweise weil das Auffanggerät zusammen mit der gesicherten Person fällt oder der Hebel 26 klemmt, wird sich aufgrund der Relativbewegung des Auffanggerätes zur Sicherungseinrichtung in Richtung entgegen von Pfeil 34 das erste Rad 12 immer schneller drehen, bis die Fliehkraftkupplung eingreift und eine drehfeste Verbindung zum zweiten Rad 14 herstellt. Hierdurch dreht sich das zweite Rad 14 mit dem ersten Rad mit und verschwenkt auf diese Weise den Riegel 16 in die Verriegelungsposition.

Die Fliehkraftkupplung ist lediglich eine beispielhafte Ausführungsform. Stattdessen kann eine beliebige lösbare Kupplung zwischen dem ersten Rad 12 und dem zweiten Rad 14 vorgesehen sein, die wahlweise in Abhängigkeit von einer linearen Geschwindigkeit, einer linearen Beschleunigung, einer Drehzahl und/oder einer Drehwinkelbeschleunigung des ersten Rades 12 die drehfeste Verbindung zwischen dem ersten Rad 12 und dem zweiten Rad 14 herstellt.

Das erste Rad 12 ist an einem Hebelarm 36 um die erste Achse 20 drehbar gelagert. Der Hebelarm 36 ist mit der von der ersten Achse 20 beabstandeten zweiten Achse 24 an dem Gehäuse 10 schwenkbar gelagert. Ein drittes Federelement (nicht dargestellt) drückt an einem Punkt beabstandet von der ersten Achse 20 und der zweiten Achse 24 auf den Hebelarm 36, so dass das erste Rad 12 mit seinem äußeren Umfang gegen die Sicherungseinrichtung gedrückt wird und bei einer Bewegung des Gehäuses 10 relativ zur Sicherungseinrichtung an dieser abrollt. Somit ist ersichtlich, dass eine Rotationsgeschwindigkeit des ersten Rades 12 umso höher ist, je schneller sich das Gehäuse 10 relativ zum Sicherungselement 26 bewegt.

## Patentansprüche

1. Auffanggerät, insbesondere Steigschutzläufer, welches mit einer zu sichernden Person an einer als Sicherungseinrichtung dienenden beweglichen oder festen Führung, insbesondere Sicherungsschiene, Steigschutzleiter oder Sicherungsseil, mitläuft, mit einem Gehäuse (10) und mit einem an dem Gehäuse (10) um eine erste Achse (20) drehbar gelagerten ersten Rad (12), welches derart angeordnet ist, dass es an der Sicherungseinrichtung abrollt, wobei das erste Rad (12) eine Kupplung, insbesondere Fliehkraftkupplung, aufweist, wobei das Auffanggerät eine Befestigungsöse (18) zum Anschlagen einer zu sichernden Person aufweist, wobei ein um eine zweite Achse (24) schwenkbarer Hebel (26) mit einem ersten Ende (28) und einem zweiten Ende (30), zwischen denen die zweite Achse (24) angeordnet ist, derart angeordnet und ausgebildet ist, dass das erstes Ende (28) des Hebels (26) an einem Riegel (16) in einer Freigabeposition anschlägt und das zweite Ende (30) des Hebels (26) die Befestigungsöse (18) derart aufweist, und ein schwenken des Hebels (26) um die zweite Achse (24) aufgrund einer Kraftbeaufschlagung der Befestigungsöse (18) den Riegel (16) derart betätigt, dass der Riegel (16) von der Freigabeposition in eine Verriegelungsposition bewegt mit der Sicherungseinrichtung zusammenwirkend eine Bewegung des Auffanggerätes relativ zur Sicherungseinrichtung blockiert,
**dadurch gekennzeichnet,**
**dass** die Kupplung derart ausgebildet und angeordnet ist, dass diese das erste Rad (12) bei überschreiten einer vorbestimmten Drehzahl und/oder linearen Beschleunigung und/oder Drehwinkelbeschleunigung und/oder linearen Geschwindigkeit des ersten Rades (12) mit einem zweiten Rad (14) kraftübertragend verbindet, wobei das zweite Rad (14) derart angeordnet und ausgebildet ist, dass es sich bei kraftübertragender Verbindung zum ersten Rad (12) über die Fliehkraftkupplung mit dem ersten Rad (12) mitdreht und den Riegel (16) derart betätigt, dass der Riegel (16) von der Freigabeposition in eine Verriegelungsposition bewegt mit der Sicherungseinrichtung zusammenwirkend eine Bewegung des Auffanggerätes relativ zur Sicherungseinrichtung (26) blockiert, wobei_eine erste elastisch federnde Vorrichtung (22) vorgesehen ist, welche den Riegel (16) in Richtung der Freigabeposition mit einer vorbestimmten ersten Kraft beaufschlagt, wobei eine zweite elastisch federnde Vorrichtung (32) vorgesehen ist, welche den Hebel (26) gegen den Riegel (16) in Richtung der Verriegelungsposition mit einer vorbestimmten zweiten Kraft beaufschlagt, wobei die zweite elastisch federnde Vorrichtung (32) derart ausgebildet ist, dass die vorbestimmte zweite Kraft größer ist als die vorbestimmte erste Kraft.

2. Auffanggerät nach wenigstens einem der vorhergehenden Ansprüche, **dadurch gekennzeichnet, dass** der Riegel (16) drehfest mit dem zweiten Rad (14) verbunden ist.

3. Auffanggerät nach wenigstens einem der vorhergehenden Ansprüche, **dadurch gekennzeichnet, dass** der Riegel (16) derart ausgebildet ist, dass dieser in der Verriegelungsposition in eine Ausnehmung in der Sicherungseinrichtung eingreift und eine formschlüssige Verbindung zwischen dem Auffanggerät und der Sicherungseinrichtung herstellt.

4. Auffanggerät nach wenigstens einem der vorhergehenden Ansprüche, **dadurch gekennzeichnet, dass** der Riegel (16) derart ausgebildet ist, dass dieser in der Verriegelungsposition in eine Ausnehmung in der Sicherungseinrichtung eingreift und eine reibschlüssige Verbindung zwischen dem Auffanggerät und der Sicherungseinrichtung herstellt.

5. Auffanggerät nach wenigstens einem der vorhergehenden Ansprüche, **dadurch gekennzeichnet, dass** die Fliehkraftkupplung derart ausgebildet ist, dass diese die kraftübertragende Verbindung zwischen erstem und zweitem Rad (12, 14) ab und oberhalb der vorbestimmten Drehzahl des ersten Rades (12) unabgängig von der Drehrichtung des ersten Rades (12) herstellt.

6. Auffanggerät nach wenigstens einem der vorhergehenden Ansprüche, **dadurch gekennzeichnet, dass** das zweite Rad (14) und das erste Rad (12) gemeinsam auf der ersten Achse (20) als gemeinsame Drehachse angeordnet sind.

7. Auffanggerät nach Anspruch 6, **dadurch gekennzeichnet, dass** das zweite Rad (14) innerhalb oder außerhalb eines Außenumfangs des ersten Rades (12) angeordnet ist.

## Claims

1. Safety appliance, in particular climb-safe runner, which runs in accompaniment with a person to be secured, on a movable or fixed guide, in particular securing rail, safety ladder or securing rope, which serves as a securing device, with a housing (10) and with a first wheel (12) which is mounted rotatably about a first axis (20) on the housing (10) and which is arranged in such a way that it rolls on the securing device, the first wheel (12) having a clutch, in particular a centrifugal clutch, the safety appliance having a fastening lug (18) for fastening a person to be secured, a lever (26) pivotable about a second axis (24), with a first end (28) and with a second end (30) between which the second axis (24) is arranged, being arranged and designed in such a way that the first end (28) of the lever (26) butts against a catch (16) in a release position and the second end (30) of the lever (26) has the fastening lug (18), and a pivoting of the lever (26) about the second axis (24) by the action of force upon the fastening lug (18) actuates the catch (16) in such a way that the catch (16), moved from the release position to a locking position, blocks, by cooperation with the securing device, a movement of the safety appliance in relation to the securing device
**characterized**
**in that** the clutch is designed and arranged in such a way that it connects the first wheel (12) to a second wheel (14) in a force-transmitting manner when a predetermined rotational speed and/or linear acceleration and/or angular acceleration and/or linear speed of the first wheel (12) is overshot, the second wheel (14) being arranged and designed in such a way that it corotates with the first wheel (12) during force-transmitting connection to the first wheel (12) via the centrifugal clutch and actuates the catch (16) in such a way that the catch (16), moved from the release position into a locking position, blocks, by cooperation with the securing device, a movement of the safety appliance in relation to the securing device (26), a first elastically resilient device (22) being provided, which acts with a predetermined first force upon the catch (16) in the direction of the release position, a second elastically resilient device (32) being provided, which acts with a predetermined second force upon the lever (26), counter to the catch (16), in the direction of the locking position, the second elastically resilient device (32) being designed in such a way that the predetermined second force is greater than the predetermined first force.

2. Safety appliance according to at least one of the preceding claims, **characterized in that** the catch (16) is connected fixedly in terms of rotation to the second wheel (14).

3. Safety appliance according to at least one of the preceding claims, **characterized in that** the catch (16) is designed in such a way that, in the locking position, it engages into a recess in the securing device and makes a positive connection between the safety appliance and the securing device.

4. Safety appliance according to at least one of the preceding claims, **characterized in that** the catch (16) is designed in such a way that, in the locking position, it engages into a recess in the securing device and makes a frictional connection between the safety appliance and the securing device.

5. Safety appliance according to at least one of the preceding claims, **characterized in that** the centrifugal clutch is designed in such a way that it makes the force-transmitting connection between the first and the second wheel (12, 14) from and above the predetermined rotational speed of the first wheel (12) independently of the direction of rotation of the first wheel (12).

6. Safety appliance according to at least one of the preceding claims, **characterized in that** the second wheel (14) and the first wheel (12) are arranged jointly on the first axis (20) as a common axis of rotation.

7. Safety appliance according to Claim 6, **characterized in that** the second wheel (14) is arranged inside or outside an outer circumference of the first wheel (12).

## Revendications

1. Appareil antichute, en particulier stop-chute coulissant, qui accompagne une personne à protéger sur un guidage mobile ou fixe servant de système de sécurité, en particulier rail de sécurité, échelle de protection antichute ou câble de sécurité, comprenant un boîtier (10) et une première poulie (12) montée sur le boîtier (10) en rotation autour d'un premier axe (20), laquelle est agencée de telle façon qu'elle roule sur le système de sécurité, ladite première poulie (12) comprenant un embrayage, en particulier un embrayage inertiel, tel que l'appareil antichute comprend un oeillet de fixation (18) pour l'accrochage d'une personne à protéger, dans lequel un levier (26) capable de pivoter autour d'un second axe (24) avec une première extrémité (28) et une seconde extrémité (30), entre lesquelles est agencé le second axe (24), est agencé et réalisé de telle façon que la première extrémité (28) du levier (26) vient buter contre un verrou (16) dans une position de libération, et la seconde extrémité (30) du levier (26) comporte l'oeillet de fixation (18), et un pivotement du levier (26) autour du second axe (24) en raison de l'application d'une force sur l'oeillet de fixation (18) actionne le verrou (16), de telle manière que le verrou (16) déplacé de la position de libération jusque dans une position de verrouillage coopère avec le système de sécurité pour bloquer un mouvement de l'appareil antichute par rapport au système de sécurité,
**caractérisé en ce que**
l'embrayage est réalisé et agencé de telle façon que celui-ci, lors du dépassement d'une vitesse de rotation prédéterminée et/ou d'une accélération linéaire prédéterminée et/ou d'une accélération rotative prédéterminée et/ou d'une vitesse linéaire prédéterminée de la première poulie (12), assure une liaison à transmission de force de la première poulie (12) avec une seconde poulie (14), ladite seconde poulie (14) étant agencée et réalisée de telle façon que lors de la liaison à transmission de force vers la première poulie (12), elle tourne conjointement avec la première poulie (12) via l'embrayage inertiel et actionne le verrou (16) de telle façon que le verrou (16) déplacé de la position de libération jusque dans une position de verrouillage coopère avec le système de sécurité pour bloquer un mouvement de l'appareil antichute par rapport au système de sécurité (26), dans lequel est prévu un premier dispositif à effet élastique (22) qui sollicite le verrou (16) avec une première force prédéterminée en direction de la position de libération, et il est prévu un second dispositif à effet élastique (32) qui sollicite le levier (26) avec une seconde force prédéterminée contre le verrou (16) en direction de la position de verrouillage, ledit second dispositif à effet élastique (32) étant réalisé de telle façon que la seconde force prédéterminée est supérieure à la première force prédéterminée.

2. Appareil antichute selon l'une au moins des revendications précédentes, **caractérisé en ce que** le verrou (16) est relié solidairement en rotation avec la seconde poulie (14).

3. Appareil antichute selon l'une au moins des revendications précédentes, **caractérisé en ce que** le verrou (16) est réalisé de telle façon que, dans la position de verrouillage, celui-ci s'engage dans un évidement dans le système de sécurité et établit une liaison à coopération de formes entre l'appareil antichute et le système de sécurité.

4. Appareil antichute selon l'une au moins des revendications précédentes, **caractérisé en ce que** le verrou (16) est réalisé de telle façon que, dans la position de verrouillage, celui-ci s'engage dans un évidement dans le système de sécurité et établit une liaison à coopération de friction entre l'appareil antichute et le système de sécurité.

5. Appareil antichute selon l'une au moins des revendications précédentes, **caractérisé en ce que** l'embrayage inertiel est réalisé de telle façon que celui-ci établit la liaison à transmission de force entre la première et la seconde poulie (12, 14) à partir de et au-dessus de la vitesse de rotation prédéterminée de la première poulie (12) indépendamment du sens de rotation de la première poulie (12).

6. Appareil antichute selon l'une au moins des revendications précédentes, **caractérisé en ce que** la seconde poulie (14) et la première poulie (12) sont agencées conjointement sur le premier axe (20) à titre d'axe de rotation commun.

7. Appareil antichute selon la revendication 6, **caractérisé en ce que** la seconde poulie (14) est agencée à l'intérieur ou à l'extérieur d'une périphérie extérieure de la première poulie (12).
